# EUROPÄISCHE PATENTSCHRIFT

(11) **EP 1 820 932 B1**
(45) Veröffentlichungstag und Bekanntmachung des Hinweises auf die Patenterteilung: **01.05.2019**
(21) Anmeldenummer: 07003329.5
(22) Anmeldetag: 16.02.2007
(51) Int. Cl.: E06B 7/16, E05D 11/00, E05D 5/02

(54) **Beschlagskonstruktion und Fenster, Tür oder dergleichen mit einer derartigen Beschlagskonstruktion**
Fitting construction and window, door or similar with such a fitting construction
Arrangement de ferrure et fenêtre, porte ou analogue pourvue d'un tel arrangement de ferrure

(30) Priorität: 17.02.2006 DE 202006002702 U; 09.06.2006 DE 202006009095 U
(43) Veröffentlichungstag der Anmeldung: 22.08.2007
(73) Patentinhaber: Raico Bautechnik GmbH, 87772 Pfaffenhausen (DE)
(72) Erfinder: Herrn Strobel, Bernd, D-93055 Regensburg (DE)
(74) Vertreter: Schwarz, Thomas

(56) Entgegenhaltungen:
- EP-A1- 0 651 122
- EP-A2- 1 298 277
- DE-U1- 9 416 201
- US-A- 3 566 539

## Beschreibung

Die Erfindung betrifft ein Fenster, eine Tür oder dergleichen mit einer Beschlagskonstruktion nach dem Oberbegriff des Patentanspruchs 1, welches aus US 3 566 539 A bekannt ist.

Die US 3 566 539 A offenbart eine Tür mit einem Blendrahmen und einem aus einer Scheibe und einem Flügelrahmen bestehenden Flügel, wobei Blendrahmen und Flügel über eine Beschlagskonstruktion bestehend aus einem mit dem Blendrahmen verbundenen ersten Bandteil und einem zweiten Bandteil gelenkig verbunden sind. Bei der hier offenbarten Türe ist das Glas an der Innenseite des Flügelrahmens angeordnet und wird auch ausschließlich vom Flügelrahmen gehalten.

Aufgabe der Erfindung ist es, ein Fenster, eine Tür oder dergleichen zu schaffen, bei denen eine Scheibe nicht nur von dem Flügelrahmen, sondern auch von einem Bestandteil der Beschlagkonstruktion gehalten wird.

Diese Aufgabe wird erfindungsgemäß dadurch gelöst, dass das zweite Bandteil außenseitig eine Glasbefestigungseinrichtung zur Aufnahme der Scheibe aufweist und die Kontur des Halteprofils der Kontur des mit dem Flügel verbundenen zweiten Abschnitts des zweiten Bandteils der Beschlagskonstruktion entspricht, wobei das Halteprofil zumindest an zwei Stellen unterbrochen und in diesen Zwischenräumen das zweite Bandteil mit der Scheibe verbunden ist. Somit wird die Scheibe nicht nur von einem Rahmen gehalten, sondern auch von einem Bandteil der Beschlagskonstruktion. Dies erhöht die Gesamtfestigkeit der Verbindung. Außerdem wird die Ästhetik verbessert wenn die Glasbefestigungseinrichtung des Rahmens die gleiche Geometrie aufweist wie das zweite Bandteil.

Eine Weiterbildung der Erfindung zeichnet sich dadurch aus, dass zumindest ein Bandteil eine Aufnahmeeinrichtung zur Aufnahme einer Dichtung aufweist. Die Anordnung einer Dichtung, gerade im Bereich der äußersten Kante des Flügels, verhindert gegenüber herkömmlichen Dichtungen, dass zwischen Blendrahmen und Flügel beispielsweise Feuchtigkeit eindringen kann. Bei herkömmlichen Fenstern ist die Dichtung zumeist im Bereich der Fenster- oder Türöffnung angeordnet, so dass zwischen Beschlagskonstruktion und Dichtung ein Spalt entsteht. Dieser Spalt ist jetzt zuverlässig auch nach außen hin abgeschlossen. Bei manchen Türen und Fenstern ist in diesem Bereich auch schon, wie bereits beschrieben, eine Dichtung vorgesehen, jedoch wird diese Dichtung im Bereich der Beschlagskonstruktion gequetscht, so dass ihre Dichtwirkung nicht mehr zuverlässig ist. Nach einer anderen Ausführungsform ist die Dichtung in diesem Bereich unterbrochen, was ein zuverlässiges Abdichten ebenfalls verhindert. Diese Nachteile wurden zuvor bereits beschrieben. Die Erfindung vermeidet diese Probleme komplett.

Eine Dichtung, im Folgenden als Flügeldichtung bezeichnet, kann über die gesamte Höhe eines Flügels geführt werden, wobei die Flügeldichtung im Bereich der Beschlagskonstruktion ununterbrochen fortgeführt werden kann, da sich die Flügeldichtung in diesem Bereich in die als Nut ausgebildete Aufnahmeeinrichtung einfügt.

Die Erfindung sieht gemäß einer Ausführungsform vor, dass die Dichtung am Flügel angeordnet ist. Dies hat den Vorteil, dass im geöffneten Zustand der Tür oder des Fensters beispielsweise die Dichtung nicht sichtbar ist. Diese Sichtbarkeit wird von manchen Nutzern als ungünstig empfunden. Selbstverständlich umfasst die Erfindung auch eine Ausführungsform, wonach die Dichtung am Blendrahmen vorgesehen ist.

Zumindest eines der Bandteile kann eine Aufnahmeeinrichtung zur Aufnahme einer Dichtung aufweisen. Diese Aufnahmeeinrichtung kann entweder an dem am Blendrahmen befestigten ersten Bandteil vorgesehen sein. Sie kann selbstverständlich auch an dem am Flügel befestigten zweiten Bandteil vorgesehen sein.

Es hat sich als günstig erwiesen die Aufnahmeeinrichtung jedoch an dem, an dem Flügel angeordneten zweiten Bandteil, anzuordnen. Dieses Bandteil besteht im Wesentlichen aus zwei Abschnitten, wobei ein erster Abschnitt mit dem Blendrahmen und der zweite Abschnitt mit dem Flügel der Tür verbunden ist. Der Abschnitt, der mit dem ersten Bandteil verbunden ist, ist hülsenartig ausgebildet und fluchtet mit dem röhrförmig ausgebildeten ersten Bandteil, das mit dem Blendrahmen verbunden ist. Beide Aussparungen, die des hülsenartigen Abschnittes und die des rohrförmigen Bandteils fluchten miteinander. Durch beide Ausschnitte ist ein Bolzen geführt, so dass. sich beide Bandteile gegeneinander verschwenken lassen.

Das erste Bandteil ist beispielsweise mit dem Blendrahmen verschraubt. Der Blendrahmen besteht nach einem Ausführungsbeispiel aus einer Aluminium- oder Kunststoffkonstruktion, die insbesondere mehrteilig ausgebildet ist. Die Erfindung ist sowohl für Aluminium-, Holz- oder Kunststofffenster verwendbar.

Die Erfindung umfasst selbstverständlich auch eine Lösung, wonach beide Bandteile eine Aufnahmeeinrichtung für die Dichtung aufweisen. Dies geschieht unabhängig davon, ob beispielsweise sowohl am Blendrahmen, als auch am Flügel jeweils eine Dichtung vorgesehen ist oder aber ob nur jeweils eine Dichtung am Blendrahmen oder aber am Flügel vorgesehen ist. Diese Lösung bietet universell die Möglichkeit, die Dichtung an der jeweils gewünschten Seite vorzusehen. Es ist selbstverständlich auch möglich, zwei Dichtungen, nämlich eine am Blendrahmen und eine am Flügel vorzusehen. Diese sollten dann selbstverständlich versetzt zueinander vorgesehen sein, um eine noch bessere Abdichtung insgesamt zu ermöglichen.

Über die Höhe des Blendrahmens verteilt sind mindestens zwei erste Bandteile vorgesehen, die dem Flügel ausreichend Halt bieten. Das zweite Bandteil kann sich nach einem Ausführungsbeispiel über die gesamte Höhe des Flügels erstrecken, wobei in den Bereichen, in denen es mit dem ersten Bandteil verbunden ist, Aussparungen vorgesehen sind, so dass das zweite Bandteil das erste Bandteil umgreift.

Nach einem weiteren Ausführungsbeispiel besteht das zweite Bandteil aus kurzen Abschnitten, die etwas länger ausgebildet sind, als das erste Bandteil. Das zweite Bandteil umgreift das erste Bandteil von beiden Seiten. Über die Höhe eines Fensters können so zwei oder mehr Beschlagskonstruktionen werden. Die Höhe des ersten Bandteils beträgt etwa 1/3 der gesamten Beschlagskonstruktion.

Nach einem weiteren Ausführungsbeispiel ist es jedoch auch vorgesehen, zwei rohrförmige Bandteile ober- und unterhalb des zweiten Bandteils anzuordnen. Von der Erfindung ist auch umfasst, ein erstes Bandteil und ein zweites Bandteil miteinander fluchtend übereinander anzuordnen. In jedem Fall sind beide Bandteile durch einen Bolzen miteinander gelenkig verbunden.

Insbesondere ist die Beschlagskonstruktion auch für die Kippfunktion eines Fensters oder einer Tür geeignet. Zu diesem Zweck wird mittels eines Hebels der Bolzen aus dem Bereich der Beschlagskonstruktion herausgeführt und der Flügel schwenkt um ein an einer um 90° verlaufenden Kante des Flügels angeordnetes Gelenk. Die Dichtfunktion der Dichtung wird dadurch nicht beeinträchtigt.

Nach einer Variante der Erfindung ist die Aufnahmeeinrichtung an dem an dem Flügel angeordneten zweiten Bandteil vorgesehen. Der zweite Abschnitt dieses Bandteiles weist eine Kante auf, die parallel zur Kante des Flügels angeordnet ist. In diesem Bereich ist vorteilhafterweise die Aufnahmeeinrichtung vorgesehen. Eine rechtwinklig zu dieser Kante verlaufende weitere Kante des zweiten Beschlagteils ist mit dem Flügel des Fensters verbunden. Dies kann mittels Schrauben erfolgen.

Die Flügeldichtung kann in die Aufnahmeeinrichtung lose eingelegt sein. Damit sie ausreichend Halt in der Aufnahmeeinrichtung hat, sind beispielsweise Klebestellen vorgesehen. Nach einer vorteilhaften Ausgestaltung der Erfindung weist die Aufnahmeeinrichtung eine Hinterschneidung in Art einer C- oder T- Profilgestaltung auf, durch die die Flügeldichtung in der Aufnahmeeinrichtung klemmend gehalten ist. Längsrillen an der Flügeldichtung ermöglichen, dass die durch die Hinterschneidung gebildeten Nasen an der Aufnahmeeinrichtung in die Längsrillen eingreifen. Die Flügeldichtung ist somit rastend mit der Aufnahmeeinrichtung verbunden. Auf diese Weise ist es möglich, die Flügeldichtung leicht auszutauschen, für den Fall, dass sie aus Alterungsgründen gegebenenfalls nicht mehr die notwendige Dichtigkeit aufweist oder defekt ist.

Für einen sicheren Halt der Dichtung umfasst die Aufnahmeeinrichtung eine hervorstehende, von der Dichtung umgreifbare Rippe.

Bei einer bevorzugten Ausführungsform umfasst die Aufnahmeeinrichtung alternativ eine Längsnut zum Aufnehmen der Dichtung. Somit ist ein noch sicherer Halt für die Dichtung geschaffen.

Die bisher dargestellte Ausführung eines zweiten Bandteils einer Beschlagskonstruktion ist für Fenster, Türen oder dergleichen ausgebildet, die einen Rahmen aufweisen, an dem das Bandteil befestigt werden kann. Insbesondere jedoch ist die Beschlagskonstruktion für Fenster, Türen und dergleichen vorgesehen, die beispielsweise für einen sogenannten rahmenlosen Flügel, beispielsweise einen Glasflügel, geeignet ist.

Vorzugsweise ist die äußere Glasbefestigungseinrichtung eine Aufnahmenut zur Aufnahme beispielsweise einer Scheibe, deren Breite der Dicke der Glasscheibe entspricht. Bandteil und Scheibe sind beispielsweise durch Kleben miteinander verbunden. Die Öffnungen der Aufnahmenut ist rechtwinklig zur Öffnung der Längsnut ausgerichtet. Die Längsachsen der Nuten stehen zueinander parallel.

Nach einer vorteilhaften Ausgestaltung der Erfindung besteht die Glasscheibe aus einem Verbund von einer inneren Scheibe und einer äußeren Scheibe, wobei die äußere Scheibe gegenüber der inneren Scheibe auch hervorstehen kann. Nach diesem Ausführungsbeispiel umgreift die Aufnahmenut des zweiten Bandteils nur die äußere Scheibe. An beiden Scheiben entsteht eine Stufe, die in den Blendrahmen hineinragt. Um den zwischen Flügel und Blendrahmen entstehenden Spalt abzudichten, ist auf der dem Blendrahmen zugewandten Seite des zweiten Bandteiles die Flügeldichtung vorgesehen. Diese Flügeldichtung wirkt mit dem Blendrahmen bzw. einer Abdeckung am Blendrahmen zusammen. Die Erfindung ist gleichwohl auch bei Isolierglasscheiben mit jeweils gleich großen Innen- und Außenscheiben einsetzbar.

Zwischen innerer Scheibe und Blendrahmen ist eine weitere Dichtung angeordnet. Zusätzlich ist an der Beschlagskonstruktion zugewandten Seite ein Halteprofil vorgesehen. Dieses Halteprofil ist im Wesentlichen gleich ausgebildet, wie der untere Teil des zweiten Bandteils. Es weist ebenfalls eine Nut auf, die sich über die gesamte Länge des Halteprofils erstreckt und in diese Nut ist ebenfalls eine Dichtung eingesetzt. Halteprofil und zweites Bandteil fluchten derart miteinander, dass die Längsnut des Bandteils in die Nut des Halteprofils übergeht. Auf diese Weise ist es möglich, eine Dichtung zu verwenden, die sich über die gesamte Länge eines Flügels erstreckt. Auch diese Dichtung geht erfindungsgemäß ohne Unterbrechung vom Bereich des Halteprofils in den Bereich der Beschlagskonstruktion über.

Nach einer weiteren Ausführung umgibt das Halteprofil die Scheibe an allen ihren Kanten. Auf diese Weise sind die Kanten der Glasscheibe vor Stoßverletzungen geschützt. Es hat sieh als günstig erwiesen, die Glasscheibe mit einem Rahmen zu umgeben. Dieser Flügelrahmen besteht aus mehreren Profilteilen, zum einen aus dem Halteprofil, zum anderen aus zwei weiteren Profilteilen, die die Scheibe einfassen. Das zweite Profilteil ist mit der Scheibe durch Kleben verbunden. Ein am Halteprofil und auch an dem zweiten Bandteil vorgesehener Fortsatz, an dem eine Abwinkelung vorgesehen ist, umgreift das zweite Profil des Flügelrahmens. Auf diese Weise ist ein zusätzlicher Halt für das zweite Profil geboten, um es mit der Scheibe zu verbinden.

An dem zweiten Profil ist über Befestigungsmittel ein weiteres Profil angeordnet, das an der Innenseite der Scheibe anliegt. Eine Scheibendichtung dichtet dieses zweite Profil gegen die Scheibe ab. zwischen Flügelrahmen und Blendrahmen sind weitere Dichtungen vorgesehen, wobei die an dem Halteprofil und der Beschlagskonstruktion angeordnete Flügeldichtung von der Beschlagskonstruktion verdeckt wird. Betrachtet man das Fenster, die Tür oder dergleichen in geschlossenem Zustand, so sind die Dichtungen nicht zu sehen. Die erfindungsgemäße Beschlagskonstruktion ist für Aluminium-, Holz- oder Kunststofffenster und dergleichen vorgesehen.

Die Erfindung zeichnet sich in einer Variante auch dadurch aus, dass die Dichtung im Bereich der durch den Bolzen gebildeten Schwenkachse des Fensters, der Tür oder dergleichen angeordnet ist. Von Vorteil ist es nach einer Weiterbildung der Erfindung auch, wenn die Dichtung auf der dem Blendrahmen zugewandten Seite des Flügels angeordnet ist.

Die Dichtung ist im geschlossenen Zustand des Fensters, der Tür oder dergleichen von der Beschlagskonstruktion, insbesondere dem zweiten Bandteil, verdeckt angeordnet.

Von Vorteil ist es weiterhin, wenn die Dichtung mit einer Abdeckung des Blendrahmens dichtend zusammenwirkt.

In den Zeichnungen sind die Figuren schematisch dargestellt. Es zeigen:
- **Figur 1**: eine Beschlagskonstruktion in Seitenansicht;
- **Figur 2**: das zweite Bandteil der Beschlagskonstruktion in stirnseitiger Ansicht;
- **Figur 3**: einen Ausschnitt des Blend- und Flügelrahmens geschnitten;
- **Figur 4**: ein Halteprofil in stirnseitiger Ansicht;

In Fig. 1 ist eine Beschlagskonstruktion 1 dargestellt. Sie besteht im Wesentlichen aus zwei Bandteilen 2, 3 - einem ersten Bandteil 2, das mit dem Blendrahmen 5 und einem zweiten Bandteil 3, das mit dem Flügel 6 eines Fensters (siehe Fig. 4) verbindbar ist.

Das erste Bandteil 2 ist im Wesentlichen rohrförmig ausgebildet und ist mittels zweier Schrauben 7 an dem Blendrahmen 5 bzw. Profil 8 befestigt. Der Blendrahmen 5 ist eine Metall- oder Kunststoffkonstruktion und als Profil 8 hergestellt. Eine Abdeckung 9 ist im Bereich, der über dem Flügel 6 hervorsteht, auf das Profil 8 aufgeclipst. Zwei federnde Laschen 9a, 9b umgreifen eine Leiste 10 des Profils 8.

Das zweite Bandteil 3 besteht im Wesentlichen aus zwei Abschnitten 11 und 12. Der erste Abschnitt 11 ist hülsenförmig ausgebildet. Dieser Abschnitt 11 erstreckt sich nicht über die gesamte Länge des zweiten Bandteils 3. Es weist im mittleren Bereich eine Aussparung 13 auf, in der das erste Bandteil 2 aufgenommen ist. Die Länge des ersten Bandteils 2 entspricht in etwa 1/3 der Länge des zweiten Bandteils 3.

In dem ersten Bandteil 2 und dem hülsenförmigen Abschnitt 11 des zweiten Bandteils 3 ist ein Bolzen 14 aufgenommen, der es ermöglicht, beide Bandteile 2 und 3 gegeneinander zu verschwenken.

Mit dem zweiten Abschnitt 12 ist das zweite Bandteil 3 mit dem Flügel 6 des Fensters verbunden. Nach dem dargestellten Ausführungsbeispiel nach Fig. 3 besteht der Flügel 6 aus einem mehrteiligen Flügelrahmen 15 und einer als Verbundglasscheibe ausgebildeten Scheibe 16, dessen äußere Scheibe 16a am Rand über die innere Scheibe 16b übersteht. Die Scheibe 16 ist mittels eines Halteprofils 17 mit einem weiteren Profilteil 18 und dieses wiederum mit den Profilteilen 19 und 20 des Flügelrahmens 15 verbunden.

Das zweite Bandteil 3 und das Halteprofil 17 bilden eine als Aufnahmenut 21, 21' ausgebildete Glasbefestigungseinrichtung aus, in der der Rand der äußeren Scheibe 16a Aufnahme findet. Die Aufnahmenut 21 mit dem Halteprofil 17 ist somit eine zusätzliche Glasbefestigungseinrichtung II außenseitig am zweiten Bandteil 3. Bandteil 3 bzw. Halteprofil 17 und Scheibe 16a sind beispielsweise durch Verkleben miteinander verbunden. Auf der Rückseite der äußeren Scheibe 16a ist das weitere Profilteil 18 angeordnet. Vorteilhafterweise ist es mit der äußeren Scheibe 16a verklebt. Mit diesem weiteren Profilteil 18 wirkt ein zweites und drittes Profilteil 19 und 20 zusammen, wobei das dritte Profilteil 20 die innere Scheibe 16b umfasst. Zwischen dem dritten Profilteil 20 und der Scheibe ist eine Scheibendichtung 22 vorgesehen.

Zwischen dem Blendrahmen 5 und dem Flügel 6 sind weitere Dichtungen 23 bis 25 vorgesehen, die das geschlossene Fenster abdichten. Die erste Dichtung 23, im Weiteren als Flügeldichtung bezeichnet, ist an dem Halteprofil 17 angeordnet. Vorteilhafterweise weisen das zweite Bandteil 3 und das Halteprofil eine als Längsnut 26, 26' ausgestaltete Aufnahmeeinrichtung I zur Aufnahme der Flügeldichtung 23 auf. Die beiden Längsnuten 26, 26' fluchten aufeinander. Hinterschneidungen 27, 27' ermöglichen eine klemmende Befestigung der Flügeldichtung 23. Die Flügeldichtung 23 befindet sich am nächsten zu den Bandteilen 2, 3 und ist von außen betrachtet auf der Rückseite des hülsenartigen Abschnitts 11 vorbeigeführt. Sie bildet gleich hinter dem durch den Bolzen 14 gebildeten Gelenk eine erste, durchgehende Dichtebene.

Die weiteren beiden Dichtungen 24 und 25 sind an dem Profil 8 angeordnet und werden im Folgenden als erste und zweite Rahmendichtung 24, 25 bezeichnet. Die erste Rahmendichtung 24 ist im Bereich der hinteren Kante des Flügels 6 vorgesehen und die zweite Rahmendichtung 25 befindet sich zwischen dem Profil 8 und dem dritten Profilteil 20 des Flügelrahmens 15.

Das zweite Bandteil 3 der Beschlagskonstruktion 1 ist mit dem Flügel 6 verbunden. Nach dem erfindungsgemäßen Ausführungsbeispiel ist der untere Abschnitt 12 des zweiten Bandteils 3 von der Kontur her gleich ausgebildet wie das Halteprofil 17. Vorteilhafterweise erstreckt sich das Halteprofil 17 nicht über die gesamte Höhe der Scheibe 16, sondern ist zumindest an zwei Stellen unterbrochen. In diesen Zwischenräumen ist vorgesehen, das zweite Bandteil 3 mit der Scheibe 16 zu verbinden. Die Verbindung erfolgt wie bei dem Profil 8 mittels Verkleben oder Verschrauben mit dem Flügelrahmen 15.

Auch das zweite Bandteil 3 weist eine als Längsnut 26 ausgebildete Aufnahmeeinrichtung I auf, die sich über seine gesamte Länge erstreckt. Die Längsnut 26 ist zur Aufnahme einer Dichtung 23 vorgesehen. Beide Nuten, die Nut 26' des Halteprofils 17 und die Längsnut 26 des zweiten Bandteils 3 fluchten derart miteinander, dass die Flügeldichtung 23 ohne Unterbrechung über die gesamte Länge des Flügels 6 geführt werden kann.

Wie in den Fig. 3 und 4 zu erkennen ist, weisen zweites Bandteil 3 und Halteprofil 17 einen Fortsatz 29, 29 ' auf, der an seinem Ende abgewinkelt ist. Die Abwinkelung 30, 30' umgreift das weitere Profilteil 18 des Flügelrahmens 15 und gibt der Klebeverbindung 31 zwischen dem weiteren Profilteil 18 und der äußeren Scheibe 16a einen zusätzlichen Halt.

## Patentansprüche

1. Fenster, Tür oder dergleichen mit einem Blendrahmen (5) und einem zumindest aus einer Scheibe (16) und einem Flügelrahmen (15) bestehenden Flügel (6), wobei Blendrahmen (5) und Flügel (6) über eine Beschlagskonstruktion (1) bestehend aus einem mit dem Blendrahmen (5) verbundenen ersten Bandteil (2) und einem zweiten Bandteil (3) gelenkig verbunden sind, wobei das zweite Bandteil (3) einen mit dem ersten Bandteil (2) verbundenen ersten Abschnitt (11) und einen mit dem Flügel (6) verbundenen zweiten Abschnitt (12) enthält und wobei ein Teil des Flügelrahmens (15) als Halteprofil (17) zur Aufnahme der Scheibe (16) vorgesehen ist, **dadurch gekennzeichnet,** das zweite Bandteil (3) außenseitig eine Glasbefestigungseinrichtung (II) zur Aufnahme der Scheibe (16) aufweist und die Kontur des Halteprofils (17) der Kontur des mit dem Flügel (6) verbundenen zweiten Abschnitts (12) des zweiten Bandteils (3) der Beschlagskonstruktion (1) entspricht, wobei das Halteprofil (17) zumindest an zwei Stellen unterbrochen und in diesen Zwischenräumen das zweite Bandteil (3) mit der Scheibe (16) verbunden ist.

2. Fenster, Tür oder dergleichen nach Anspruch 1, **dadurch gekennzeichnet, dass** eine Dichtung (23) im Bereich der Beschlagskonstruktion über wenigstens eines der Bandteile (2, 3) geführt und die Dichtung (23) im Bereich der Beschlagskonstruktion ununterbrochen angeordnet ist.

3. Fenster, Tür oder dergleichen nach Anspruch 2, **dadurch gekennzeichnet, dass** die Dichtung (23) sich über die Höhe des gesamten Flügels (6) erstreckt.

4. Fenster, Tür oder dergleichen nach Anspruch 2 oder 3, **dadurch gekennzeichnet, dass** die Dichtung (23) am Flügel (6) und/oder am Blendrahmen (5) vorgesehen ist.

5. Fenster, Tür oder dergleichen nach einem der Ansprüche 2 bis 4, **dadurch gekennzeichnet, dass** eines der Bandteile (2, 3) eine Aufnahmeeinrichtung (I) zur Aufnahme der Dichtung (23) aufweist.

6. Fenster, Tür oder dergleichen nach Anspruch 5 **dadurch gekennzeichnet, dass** die Aufnahmeeinrichtung (I) eine Längsnut (26) zum Aufnehmen der Dichtung (23) und die äußere Glasbefestigungseinrichtung (II) eine Aufnahmenut (21) zur Aufnahme der Scheibe (16) umfasst, wobei die Öffnung der Aufnahmenut (21) und die Öffnung der Längsnut (26) rechtwinklig zueinander angeordnet sind.

7. Fenster, Tür oder dergleichen nach Anspruch 6 **dadurch gekennzeichnet, dass** das Halteprofil (17) eine als Längsnut ausgebildete Aufnahmenut (26') für die Dichtung (23) besitzt.

8. Fenster, Tür oder dergleichen nach Anspruch 7, **dadurch gekennzeichnet, dass** die Aufnahmenut (26') des Halteprofils (17) mit der Längsnut (26) des Bandteils (2, 3) fluchtet.

## Claims

1. Window, door or the like with a blind frame (5) and a casement (6) consisting at least of a pane of glass (16) and a casement frame (15), wherein blind frame (5) and casement (6) are hingedly connected via a mounting construction (1) consisting of a first hinge part (2) connected to the blind frame (5) and a second hinge part (3), wherein the second hinge part (3) contains a first section (11) connected to the first hinge part (2) and a second section (12) connected to the casement (6) and wherein a part of the casement frame (15) is provided as a mounting profile (17) for receiving the pane of glass (16), **characterised in that** the second hinge part (3) has on the outer side a glass attachment device (II) for receiving the pane of glass (16) and the contour of the mounting profile (17) corresponds to the contour of the second section (12) of the second hinge part (3) of the mounting construction (1) connected to the casement (6), wherein the mounting profile (17) is interrupted at least at two points and in these gaps, the second hinge part (3) is connected to the pane of glass (16).

2. Window, door or the like according to claim 1, **characterised in that** a seal (23) is guided in the region of the mounting construction via at least one of the hinge parts (2, 3) and the seal (23) is arranged uninterrupted in the region of the mounting construction.

3. Window, door or the like according to claim 2, **characterised in that** the seal (23) extends over the height of the entire casement (6).

4. Window, door or the like according to claim 2 or 3, **characterised in that** the seal (23) is provided on the casement (6) and/or on the blind frame (5).

5. Window, door or the like according to one of claims 2 to 4, **characterised in that** one of the hinge parts (2, 3) has a receiving device (I) for receiving the seal (23).

6. Window, door or the like according to claim 5, **characterised in that** the receiving device (I) comprises a longitudinal groove (26) for receiving the seal (23) and the outer glass attachment device (II) comprises a receiving groove (21) for receiving the pane of glass (16), wherein the opening of the receiving groove (21) and the opening of the longitudinal groove (26) are arranged at right angles to one another.

7. Window, door or the like according to claim 6, **characterised in that** the mounting profile (17) has a receiving groove (26') designed as a longitudinal groove for the seal (23).

8. Window, door or the like according to claim 7, **characterised in that** the receiving groove (26') of the mounting profile (17) is aligned with the longitudinal groove (26) of the hinge part (2, 3).

## Revendications

1. Fenêtre, porte ou similaire avec un cadre dormant (5) et un battant (6) constitué au moins d'une vitre (16) et d'un cadre de battant (15), dans laquelle le cadre dormant (5) et le battant (6) sont reliés de manière articulée par l'intermédiaire d'une structure de ferrure (1) constituée d'une première partie de bande (2) reliée au cadre dormant (5) et d'une seconde partie de bande (3), dans laquelle la seconde partie de bande (3) contient une première section (11) reliée à la première partie de bande (2) et une seconde section (12) reliée au battant (6) et dans laquelle une partie du cadre de battant (15) est prévue en tant que profil de maintien (17) servant à loger la vitre (16), **caractérisée en ce que** la seconde partie de bande (3) présente côté extérieur un dispositif de fixation de verre (II) servant à loger la vitre (16) et le contour du profil de maintien (17) correspond au contour de la seconde section (12), reliée au battant (6), de la seconde partie de bande (3) de la structure de ferrure (1), dans laquelle le profil de maintien (17) est interrompu au moins au niveau de deux emplacements et dans lesdits espaces intermédiaires, la seconde partie de bande (3) est reliée à la vitre (16).

2. Fenêtre, porte ou similaire selon la revendication 1, **caractérisée en ce qu'**un joint d'étanchéité (23) est guidé dans la zone de la structure de ferrure par l'intermédiaire au moins d'une des parties de bande (2, 3) et le joint d'étanchéité (23) est disposé de manière ininterrompue dans la zone de la structure de ferrure.

3. Fenêtre, porte ou similaire selon la revendication 2, **caractérisée en ce que** le joint d'étanchéité (23) s'étend sur la hauteur de l'ensemble du battant (6).

4. Fenêtre, porte ou similaire selon la revendication 2 ou 3, **caractérisée en ce que** le joint d'étanchéité (23) est prévu au niveau du battant (6) et/ou au niveau du cadre dormant (5).

5. Fenêtre, porte ou similaire selon l'une quelconque des revendications 2 à 4, **caractérisée en ce qu'**une des parties de bande (2, 3) présente un dispositif de logement (I) servant à loger le joint d'étanchéité (23).

6. Fenêtre, porte ou similaire selon la revendication 5, **caractérisée en ce que** le dispositif de logement (I) comprend une rainure longitudinale (26) servant à loger le joint d'étanchéité (23) et le dispositif de fixation de verre (II) extérieur comprend une rainure de logement (21) servant à loger la vitre (16), dans laquelle l'ouverture de la rainure de logement (21) et l'ouverture de la rainure longitudinale (26) sont disposées à angle droit l'une par rapport à l'autre.

7. Fenêtre, porte ou similaire selon la revendication 6, **caractérisée en ce que** le profil de maintien (17) possède une rainure de logement (26') réalisée en tant que rainure longitudinale pour le joint d'étanchéité (23).

8. Fenêtre, porte ou similaire selon la revendication 7, **caractérisée en ce que** la rainure de logement (26') du profil de maintien (17) est en affleurement avec la rainure longitudinale (26) de la partie de bande (2, 3).
